# EUROPÄISCHE PATENTSCHRIFT

(11) **EP 2 327 651 B1**
(45) Veröffentlichungstag und Bekanntmachung des Hinweises auf die Patenterteilung: **01.08.2012**
(21) Anmeldenummer: 09016108.4
(22) Anmeldetag: 30.12.2009
(51) Int. Cl.: B66C 13/06, B66C 15/00, B66C 13/22, B66C 19/00, B66C 5/02, B66C 13/18

(54) **System zur Dämpfung einer Schwingung an einem Containerkran**
System for attenuating the oscillation of a container crane
Système d'amortissement d'une oscillation d'une grue de conteneur

(30) Priorität: 30.11.2009 EP 09014831
(43) Veröffentlichungstag der Anmeldung: 01.06.2011
(73) Patentinhaber: SIEMENS AKTIENGESELLSCHAFT, 80333 München (DE)
(72) Erfinder: Ladra, Uwe, 91056 Erlangen (DE); Schäfers, Elmar, Dr., 90763 Fürth (DE)

(56) Entgegenhaltungen:
- WO-A1-2009/082774
- JP-A- 3 200 694
- JP-A- 8 324 967
- JP-A- 9 208 009
- JP-A- 9 272 606
- JP-A- 11 255 477
- JP-A- 58 220 083
- JP-U- 63 183 187
- US-A- 5 255 764
- US-A- 5 666 770

## Beschreibung

Zum Be- und Entladen von Containerschiffen werden üblicherweise Containerbrücken als Be- und Entladeeinrichtung verwendet. Container werden dabei wasserseitig durch einen Containerkran von einem Schiff aufgenommen, mittels einer Laufkatzbewegung zur Landseite gebracht und dort zum Weitertransport abgesetzt. Beim Verfahren der Laufkatze wird der Containerkran zu einer Schwingung in Fahrtrichtung der Laufkatze angeregt. Diese Schwingung weist eine Amplitude auf, die je nach Bauart und -größe des Containerkrans bis zu einem Meter betragen kann. Auftretender Wind kann dies noch zusätzlich verstärken.

Beim Aufnehmen und Absetzen von Containern sind darüber hinaus Toleranzgrenzen zu beachten. Üblicherweise können bis zu ca. 10 mm Abweichung bei einem Aufnehmen oder Absetzen eines Containers im Schiff oder an Land toleriert werden. Wenn die Containerbrücke zu stark schwingt, muß abgewartet werden bis die Schwingung auf ein tolerables Minimum abgeklungen ist, bevor mit dem Be- oder Endladen fortgesetzt werden kann. Warten kostet viel Zeit beim Containerumschlag und ist aufgrund damit verbundener zusätzlicher Kosten unerwünscht.

Soll die Schwingung eines Containerkrans reduziert werden, bietet sich beispielsweise an,' ein Kranportal steifer zu bauen. Dabei reicht es vielfach nicht aus, dickere Bleche vorzusehen. Um ein steiferes Kranportal zu konstruieren, müssen oft Spurbreite, Querschnittsflächen, und Durchfahrtshöhen an einem Containerkran geändert werden. Dies ist in vielen Containerkrananlagen jedoch äußerst problematisch.

Alternativ zu einer konstruktiven Änderung eines Containerkrans können Schwingungstilger verwendet werden. Schwingungstilger umfassen üblicherweise Dämpfer mit Federelementen und weisen als zentrales Wirkelement eine eigene Schwingmasse auf, die gegenläufig zu einem zu dämpfenden Hauptobjekt schwingt. Bei Containerkränen werden Schwingungstilger auf Kranschwingungsfrequenzen abgestimmt. Die Schwingmasse bildet zusammen mit dem Dämpfer ein Pendel, an das kinetische Energie der Kranschwingung übertragen wird, die durch das Pendel gedämpft wird. Je mehr Masse ein Pendel eines Schwingungstilgers aufweist, desto wirksamer ist der Schwingungstilger, da bei einer größeren Masse höhere Kräfte übertragen werden können. Zur wirksamen Schwingungsdämpfung sind bei Containerkränen jedoch sehr schwere Schwingmassen im Bereich von einigen Zig Tonnen erforderlich.

Das Dokument JP 58-220083 A offenbart ein System zur Dämpfung von Schwingungen nach dem Oberbegriff des Anspruchs 1.

Die Schrift US 5,666,770 A zeigt ein weiteres System zur Dämpfung von Schwingungen, das einen Kalman Filter anwendet um einige Rechnungen auszuführen.

Der vorliegenden Erfindung liegt die Aufgabe zugrunde, ein einfach in eine Containerkrananlage zu integrierendes System zur effektiven Dämpfung von Krangestellschwingungen zu schaffen.

Diese Aufgabe wird erfindungsgemäß durch ein System mit den in Anspruch 1 angegebenen Merkmalen gelöst. Vorteilhafte Weiterbildungen der vorliegenden Erfindung sind in den anhängigen Ansprüchen angegeben.

Das erfindungsgemäße System zur Dämpfung einer Schwingung an einem Kran umfaßt einen an einem Krangestell montierbaren Schwingungssensor. Außerdem ist ein am Krangestell montierbarer Linearmotor vorgesehen. Des weiteren umfaßt das erfindungsgemäße System eine durch den Linearmotor bewegbare und mit dem Krangestell mechanisch koppelbare Masse. Darüber hinaus ist eine Regelungseinrichtung vorgesehen, deren Meßgrößeneingang mit dem Schwingungssensor verbunden ist, und deren Stellgrößenausgang mit dem Linearmotor verbunden ist wobei ein dem Linearmotor zugeordnetes kaskadiertes Regelungssystem vorgesehen ist, das einen Strom- und/oder Kraftregler, einen Geschwindigkeitsregler und einen Lageregler mit parametrierbaren Regelkreisgliedern umfaßt, und wobei der Geschwindigkeitsregler derart parametriert ist, daß sich ein nach Schwingfrequenz und Dämpfung parametrierbares schwingungsfähiges System ergibt, das als Tilger wirkt.
Die durch den Linearmotor bewegbare Masse beträgt nur einen Bruchteil im Vergleich zu Schwingmassen konventioneller passiver Schwingungstilger. Darüber hinaus kann das erfindungsgemäße System im wesentlichen ohne konstruktive Änderungen an Containerkränen in bestehende Anlage integriert werden.

Die vorliegende Erfindung wird nachfolgend an einem Ausführungsbeispiel anhand der Zeichnung näher erläutert. Es zeigt die
- Figur: eine schematische Darstellung eines Containerkrans mit einem aktiven Schwingungsdämpfungssystem,

Der in der Figur dargestellte Containerkran umfaßt ein System zur Dämpfung einer Krangestellschwingung mit einem am Krangestell 21 montierten Schwingungssensor 11. An einem mit dem Krangestell 21 verbundenen Ausleger 22, entlang dessen eine Laufkatze 23 mit einem durch einen Greifer 25 gehaltenen Container 26 zwischen einer Kaianlage 31 und einer wasserseitigen Anlegestelle 32 für Containerschiffe bewegt werden kann, ist ein geschwindigkeitsgeregelter Linearmotor 14 montiert. Der Linearmotor 14 ist in Fahrtrichtung der Laufkatze 23 bewegbar. Auf dem Linearmotor 14 ist eine Masse 15 befestigt, die durch den Linearmotor 14 entlang einer Fahrtrichtung 24 der Laufkatze 23 bewegbar und über den Linearmotor 14 sowie den Ausleger 22 mechanisch mit dem Krangestell 21 gekoppelt ist. Alternativ zu einer Anordnung an einem Ausleger 22 kann der Linearmotor 14 mit der Masse 15 auch an einem Brückenträger eines Containerkrans montiert sein. Am Ausleger 22 bzw. Brückenträger ist zur Stabilisierung des Krangestells 21 ein Ausgleichsgewicht 27 montiert.

Darüber hinaus umfaßt das System zur Dämpfung einer Krangestellschwingung eine Regelungseinrichtung 13, deren Meßgrößeneingang über einen Filter 12 mit dem Schwingungssensor 11 verbunden ist. Ein Stellgrößenausgang der Regelungseinrichtung 13 ist mit dem Linearmotor 14 verbunden und dient zur Übermittlung eines Geschwindigkeitssollwerts V_{LM} an einen in den Linearmotor 14 integrierten Geschwindigkeitsregler. Außerdem umfaßt das in der Figur dargestellte Schwingungsdämpfungssystem ein Linearmeßsystem zur Regelung und Kommutierung des Linearmotors 14. Zusätzlich oder alternativ zum Geschwindigkeitsregler kann ein dem Linearmotor 14 zugeordneter Strom- bzw. Kraftregler vorgesehen sein. In diesem Fall wird über den Stellgrößenausgang der Regelungseinrichtung ein Kraft- bzw. Stromsollwert für den Kraft- bzw. Stromregler übertragen.

Der zwischen dem Schwingungssensor 11 und der Regelungseinrichtung 13 vorgesehene Filter 12 ist auf ein Schwingungsfrequenzspektrum des Krangestells 21 abgestimmt und dient beispielsweise auch zur Aufbereitung eines durch den Schwingungssensor 11 erfaßten Meßsignals. Darüber hinaus ist der Schwingungssensor 11 zur Erfassung einer Schwingung in Fahrtrichtung 24 der Laufkatze 23 ausgestaltet.

Der geschwindigkeitsgeregelte Linearmotor 14 beschleunigt die Masse 15 zur Erzeugung einer auf das Krangestell 21 zurückwirkenden Kompensationsbewegung. Dabei wirkt eine der Beschleunigung der Masse 15 entgegengerichtete Kraft über den Ausleger 22 auf das Krangestell 21, die zur Dämpfung von Schwingungen des Krangestells 21 und des Auslegers 22 ausgenutzt wird. Dabei bleibt eine Bewegung des Linearmotors 14 begrenzt und wird über eine Einstellung der Regelungseinrichtung 13 sowie über die bewegte Masse 15 entsprechend gegebenen Randbedingungen variiert.

Eine Geschwindigkeitsregelung des Linearmotors kann beispielsweise mittels einer störoptimalen Einstellung oder einer dämpfungsoptimalen Einstellung realisiert werden. Bei der dämpfungsoptimalen Einstellung werden Parameter des in den Linearmotor 14 integrierten Geschwindigkeitsreglers auf eine zu dämpfende Schwingungsfrequenz des Krangestells 21 bzw. des Auslegers 22 eingestellt. Damit können Linearmotor 14 und Masse 15 auch ohne Sensorsignal oder Ansteuerung durch die Regelungseinrichtung 13 als passiver Tilger betrieben werden. Eine Regelsteifigkeit des Linearmotors 14 mit integriertem Geschwindigkeitsregler kann beispielsweise softwarebasiert auf die durch den Linearmotor 14 bewegte wirksame Masse 15 eingestellt werden. Mit der überlagerten Regelungseinrichtung 13 zur Schwingungsdämpfung wird der Linearmotor 14 zum aktiven Tilger. Durch eine Ausgestaltung als aktiver Tilger kann im Vergleich zu einem passiven Tilger eine erhebliche Reduzierung der wirksamen Masse 15 realisiert werden.

Im vorliegenden Ausführungsbeispiel umfaßt der Geschwindigkeitsregler einen Proportional-Integral-Regler, dessen Verstärkung Kp und Nachstellzeit T_{N} auf einen Wert eingestellt ist, der von einer Resonanzfrequenz f₀ des Krangestells 21 und der durch den Linearmotor 14 bewegten Masse m_{LM} abhängig ist. Durch die Verstärkung Kp und die Nachstellzeit T_{N} ist die Regelsteifigkeit C_{REG} des drehzahlgeregelten Linearmotors 14 bestimmt: ${c}_{REG} = \frac{{K}_{P}}{{T}_{N}} .$

Diese Regelsteifigkeit C_{REG} wird bei der dämpfungsoptimalen Einstellung in Abhängigkeit von der durch den Linearmotor 14 bewegten Masse m_{LM} so gewählt, daß sich Frequenz f_{LM} des Linearmotors 14 und Resonanzfrequenz f₀ des Krangestells bzw. Auslegers 22 entsprechen: ${f}_{LM} = {f}_{0} = \frac{1}{2 ⁢ π} ⁢ \sqrt{\frac{{c}_{REG}}{{m}_{LM}}} .$

Damit ist der Linearmotor 14 als passiver Tilger auf die Resonanzfrequenz des Containerkrans abgestimmt. Die Verstärkung Kp ist demzufolge nach folgender Gleichung einzustellen: ${K}_{P} = \left(2⁢{π f}_{0}\right) ⁢ {m}_{LM} ⁢ {T}_{N} .$

Ohne Ansteuerung durch die Regelungseinrichtung 13 arbeitet der geschwindigkeitsgeregelte Linearmotor 14 bereits als klassischer passiver Tilger. Seine Wirkung ist in diesem Fall jedoch stark von der wirksamen Masse 15 abhängig. Durch eine aktive Ansteuerung über die Regelungseinrichtung 13 wird der Linearmotor 14 zu einem aktiven Tilger, dessen Wirkung nicht mehr allein über Trägheitskräfte der schwingenden Masse 15 erzielt wird, sondern über eine Antriebskraft des Linearmotors 14. Infolgedessen sind bei einem aktiven Tilger viel geringere durch den Linearmotor 14 bewegte Massen erforderlich.

Bei der störoptimalen Einstellung werden die Parameter des Geschwindigkeitsreglers so eingestellt, daß der Geschwindigkeitsregler eine möglichst große Bandbreite aufweist. Mit einer solchen steifen Einstellung wirkt der Linearmotor wie fest angebunden am Containerkran und stellt eine Zusatzmasse dar. Erst durch eine aktive Ansteuerung über die Regelungseinrichtung 13 kann eine Schwingungsdämpfung realisiert werden. Der Linearmotor 14 erzeugt dann die zur Schwingungsdämpfung erforderliche Kraft, die als Gegenkraft auf den Ausleger 22 bzw. das Krangestell 21 wirkt. Je größer die Verstärkung ist, desto größer ist der Geschwindigkeitssollwert für den Linearmotor. Je größer der Geschwindigkeitssollwert ist, desto größer ist die durch den Linearmotor 14 erzeugte Kraft. Dementsprechend kleiner ist die benötigte wirksame Masse 15. Ein Vorteil einer Verwendung des Linearmotors 14 zur aktiven Dämpfung von Kranschwingungen liegt darin, daß Reglerparameter zu jeder Zeit an sich ändernde Randbedingungen ohne Aufwand angepaßt werden können. Im Vergleich zu einem passiven Tilger mit mechanischem Dämpfungselement ist ein Linearmotor außerdem .nahezu wartungs- und verschleißfrei.

Entsprechend der Erfindung ist ein dem Linearmotor 14 zugeordnetes kaskadiertes Regelungssystem vorgesehen, das neben einem Strom- bzw. Kraftregler einen Geschwindigkeitsregler sowie einen Lageregler mit parametrierbaren Regelkreisgliedern umfaßt. Der Geschwindigkeitsregler ist dabei derart parametriert, daß sich ein nach Schwingfrequenz und Dämpfung parametrierbares schwingungsfähiges System ergibt, das als Tilger wirkt.

Darüber hinaus kann eine Regelungseinrichtung, die eine Schwingungsmeßgröße verarbeitet, derart parametriert sein, daß sich näherungsweise eine am Wirkungsort des Linearmotors vorgebbare, absolute Dämpfung im Raum ergibt. In diesem Fall ist ein dem Linearmotor 14 zugeordneter Lage- bzw. Geschwindigkeitsregler derart parametriert, daß die am Wirkungsort des Linearmotors vorgebbare absolute Dämpfung erhalten bleibt und gleichzeitig gewährleistet ist, daß sich der Linearmotor in einem definierten Arbeitsbereich bewegt.

Die Anwendung der vorliegenden Erfindung ist nicht auf das vorliegende Ausführungsbeispiel beschränkt.

## Patentansprüche

1. System zur Dämpfung einer Schwingung an einem Kran mit
- einem an einem Krangestell (21) montierbaren Schwingungssensor (11),
- einem am Krangestell (21) montierbaren Linearmotor (14),
- einer durch den Linearmotor (14) bewegbaren und mit dem Krangestell (21) mechanisch koppelbaren Masse (15),
- einer Regelungseinrichtung (13), deren Meßgrößeneingang mit dem Schwingungssensor (11) verbunden ist, und deren Stellgrößenausgang mit dem Linearmotor (14) verbunden ist,
**dadurch gekennzeichnet, daß**
- ein dem Linearmotor (14) zugeordnetes kaskadiertes Regelungssystem vorgesehen ist, das einen Strom- und/oder Kraftregler, einen Geschwindigkeitsregler und einen Lageregler mit parametrierbaren Regelkreisgliedern umfaßt,
- der Geschwindigkeitsregler derart parametriert ist, daß sich ein nach Schwingfrequenz und Dämpfung parametrierbares schwingungsfähiges System ergibt, das als Tilger wirkt.

2. System nach Anspruch 1,
bei dem ein Linearmeßsystem zur Regelung und Kommutierung des Linearmotors (14) vorgesehen ist.

3. System nach einem der Ansprüche 1 oder 2,
bei dem ein dem Linearmotor (14) zugeordneter Geschwindigkeitsregler vorgesehen ist, und bei dem eine über den Stellgrößenausgang der Regelungseinrichtung (13) übermittelte Stellgröße ein Geschwindigkeitssollwert für den Geschwindigkeitsregler ist.

4. System nach Anspruch 3,
bei dem der Geschwindigkeitsregler einen Proportional-Integral-Regler umfaßt, dessen Verstärkung und Nachstellzeit auf einen Wert eingestellt ist, die von einer Resonanzfrequenz des Krangestells (21) und der durch den Linearmotor (14) bewegbaren Masse (15) abhängig sind.

5. System nach einem der Ansprüche 1 oder 2,
bei dem ein dem Linearmotor (14) zugeordneter Strom- und/oder Kraftregler vorgesehen ist, und bei dem eine über den Stellgrößenausgang der Regelungseinrichtung (13) übermittelte Stellgröße ein Kraft- und/oder Stromsollwert für den Kraft- und/oder Stromregler ist.

6. System nach einem der Ansprüche 1 oder 2,
bei dem ein dem Linearmotor (14) zugeordneter Geschwindigkeitsregler und ein dem Linearmotor (14) zugeordneter Strom- und/oder Kraftregler vorgesehen sind, und bei dem eine über den Stellgrößenausgang der Regelungseinrichtung (13) übermittelte Stellgrößen ein Geschwindigkeitssollwert und ein Kraft- und/oder Stromsollwert für den Kraft- oder Stromregler sind.

7. System nach einem der Ansprüche 1 bis 6,
bei dem eine Regelungseinrichtung (13), die eine Schwingungsmeßgröße verarbeitet, derart parametriert ist, daß sich näherungsweise eine am Wirkungsort des Linearmotors (14) vorgebbare absolute Dämpfung im Raum ergibt.

8. System nach Anspruch 7,
bei dem ein dem Linearmotor (14) zugeordneter Lage- und/oder Geschwindigkeitsregler derart parametriert sind/ist, daß die am Wirkungsort des Linearmotors (14) vorgebbare absolute Dämpfung erhalten bleibt und gleichzeitig gewährleistet ist, daß sich der Linearmotor (14) in einem definierten Arbeitsbereich bewegt.

9. System nach einem der Ansprüche 1 bis 8,
bei dem zwischen dem Schwingungssensor (11) und der Regelungseinrichtung (13) ein Filter (12) vorgesehen ist, der auf ein Schwingungsfrequenzspektrum des Krangestells (21) abgestimmt ist.

10. System nach einem der Ansprüche 1 bis 9,
bei dem der Schwingungssensor (11) zur Erfassung einer Schwingung in Fahrtrichtung (24) einer Laufkatze (25) des Krans ausgestaltet ist.

11. System nach einem der Ansprüche 1 bis 10,
bei dem der Linearmotor (14) zur Bewegung in Fahrtrichtung (24) einer Laufkatze (25) des Krans ausgestaltet ist.

12. System nach einem der Ansprüche 1 bis 11,
bei dem die mit dem Krangestell (21) mechanisch koppelbare Masse (15) am Linearmotor (14) montiert ist.

13. System nach einem der Ansprüche 1 bis 12,
bei dem der Linearmotor (14) an einem Brückenträger des Krans montiert ist.

14. System nach einem der Ansprüche 1 bis 13,
bei dem der Linearmotor (14) an einem Ausleger (22) des Krans montiert ist.

## Claims

1. System for damping an oscillation on a crane with
- an oscillation sensor (11) which can be fitted on a crane frame (21),
- a linear motor (14) which can be fitted on the crane frame (21),
- a mass (15) which can be coupled mechanically to the crane frame (21) and can be moved by the linear motor (14),
- a closed-loop control device (13), the measured variable input of said closed-loop control device being connected to the oscillation sensor (11) and the manipulated variable output of said closed-loop control device being connected to the linear motor (14),
**characterized in that**
- a cascaded closed-loop control system associated with the linear motor (14) is provided which comprises a current and/or force controller, a speed controller and a position controller with parameterizable control loop elements,
- the speed controller is parameterized in such a way that an oscillatory system which is parameterizable according to oscillating frequency and damping and acts as a mass damper is produced.

2. System according to Claim 1, in which a linear measurement system is provided for the closed-loop control and commutation of the linear motor (14).

3. System according to either of Claims 1 and 2, in which a speed controller associated with the linear motor (14) is provided, and in which a manipulated variable transmitted via the manipulated variable output of the closed-loop control device (13) is a setpoint speed value for the speed controller.

4. System according to Claim 3, in which the speed controller comprises a proportional-integral controller, whose gain and integral time are adjusted to values which are dependent on a resonant frequency of the crane frame (21) and the mass (15) which can be moved by the linear motor (14).

5. System according to either of Claims 1 and 2, in which a current and/or force controller associated with the linear motor (14) is provided, and in which a manipulated variable transmitted via the manipulated variable output of the closed-loop control device (13) is a setpoint force and/or current value for the force and/or current controller.

6. System according to either of Claims 1 and 2, in which a speed controller associated with the linear motor (14) and a current and/or force controller associated with the linear motor (14) are provided, and in which manipulated variables transmitted via the manipulated variable output of the closed-loop control device (13) are a setpoint speed value and a setpoint force and/or current value for the force or current controller.

7. System according to one of Claims 1 to 6, in which a closed-loop control device (13) which processes an oscillation measured variable is parameterized in such a way that approximately absolute damping which is predeterminable at the point of action of the linear motor (14) results in three dimensions.

8. System according to Claim 7, in which a position and/or speed controller associated with the linear motor (14) is/are parameterized in such a way that the absolute damping predeterminable at the point of action of the linear motor (14) is retained and at the same time it is ensured that the linear motor (14) moves within a defined working range.

9. System according to one of Claims 1 to 8, in which a filter (12) which is matched to an oscillation frequency spectrum of the crane frame (21) is provided between the oscillation sensor (11) and the closed-loop control device (13).

10. System according to one of Claims 1 to 9, in which the oscillation sensor (11) is designed to detect an oscillation in the direction of travel (24) of a trolley (25) of the crane.

11. System according to one of Claims 1 to 10, in which the linear motor (14) is designed to move in the direction of travel (24) of a trolley (25) of the crane.

12. System according to one of Claims 1 to 11, in which the mass (15) which can be coupled mechanically to the crane frame (21) is fitted on the linear motor (14).

13. System according to one of Claims 1 to 12, in which the linear motor (14) is fitted on a bridge girder of the crane.

14. System according to one of Claims 1 to 13, in which the linear motor (14) is fitted on a boom (22) of the crane.

## Revendications

1. Système d'amortissement d'une oscillation d'une grue comprenant
- un capteur ( 11 ) d'oscillation pouvant être monté sur une charpente ( 21 ) de grue,
- un moteur ( 14 ) linéaire pouvant être monté sur la charpente ( 21 ) de grue,
- une masselotte ( 15 ) pouvant être déplacée par le moteur ( 14 ) linéaire et pouvant être couplée mécaniquement à la charpente ( 21 ) de grue,
- un dispositif ( 13 ) de régulation, dont l'entrée de grandeurs de mesure est reliée au capteur ( 11 ) d'oscillation et dont la sortie de grandeurs de réglage est reliée au moteur ( 14 ) linéaire,
**caractérisé en ce que**
- il est prévu un système de régulation en cascade, qui est associé au moteur ( 14 ) linéaire et qui comprend un régleur de courant et/ou de force, un régleur de vitesse et un régleur de position ayant des éléments de circuit de réglage paramétrables,
- le régleur de vitesse est paramétré de manière à obtenir un système oscillant paramétrable suivant la fréquence d'oscillation et suivant l'amortissement, qui agit en tant qu'amortisseur.

2. Système suivant la revendication 1,
dans lequel un système de mesure linéaire est prévu pour la régulation et la commutation du moteur ( 14 ) linéaire.

3. Système suivant l'une des revendications 1 ou 2,
dans lequel il est prévu un régleur de vitesse associé au moteur ( 14 ) linéaire et dans lequel une grandeur de réglage, transmise par la sortie de grandeurs de réglage du dispositif ( 13 ) de régulation, est une valeur de consigne de vitesse pour le régleur de vitesse.

4. Système suivant la revendication 3,
dans lequel le régleur de vitesse comprend un régleur proportionnnel-intégral, dont l'amplification et le temps de réglage sont réglés à des valeurs qui dépendent d'une fréquence de résonance de la charpente ( 21 ) de la grue et de la masselotte ( 15 ) pouvant être déplacée par le moteur ( 14 ) linéaire.

5. Système suivant l'une des revendications 1 ou 2,
dans lequel il est prévu un régleur de courant et/ou de force associé au moteur ( 14 ) linéaire et dans lequel une grandeur de réglage, transmise par la sortie de grandeurs de réglage du dispositif ( 13 ) de régulation, est une valeur de consigne de force et/ou de courant pour le régleur de force et/ou de courant.

6. Système suivant l'une des revendications 1 ou 2,
dans lequel il est prévu un régleur de vitesse associé au moteur ( 14 ) linéaire et un régleur de courant et/ou de force associé au moteur ( 14 ) linéaire et dans lequel une grandeur de réglage, transmise par la sortie de grandeurs de réglage du dispositif ( 13 ) de régulation, est une valeur de consigne de vitesse et une valeur de consigne de force et/ou de courant pour le régulateur de force ou pour le régulateur de courant.

7. Système suivant l'une des revendications 1 à 6,
dans lequel un dispositif ( 13 ) de régulation, qui traite une grandeur de mesure d'oscillation, est paramétré de manière à obtenir dans l'espace approximativement un amortissement absolu pouvant être prescrit à l'endroit où agit le moteur ( 14 ) linéaire.

8. Système suivant la revendication 7,
dans lequel un régleur de position et/ou de vitesse associé au moteur ( 14 ) linéaire est paramétré ou sont paramétrés de manière à conserver et en même temps garantir l'amortissement absolu pouvant être prescrit à l'endroit où agit le moteur ( 14 ) linéaire de manière à ce que le moteur ( 14 ) linéaire se déplace dans une plage de travail définie.

9. Système suivant l'une des revendications 1 ou 8,
dans lequel il est prévu entre le capteur ( 11 ) d'oscillation et le dispositif ( 13 ) de régulation un filtre ( 12 ) qui est accordé sur un spectre de fréquence d'oscillation de la charpente ( 21 ) de la grue.

10. Système suivant l'une des revendications 1 ou 9,
dans lequel le capteur ( 11 ) d'oscillation est constitué pour la détection d'une oscillation dans le sens ( 24 ) de marche d'un chariot ( 25 ) roulant de la grue.

11. Système suivant l'une des revendications 1 ou 10,
dans lequel le moteur ( 14 ) linéaire est constitué pour le déplacement dans le sens ( 24 ) de marche d'un chariot ( 25 ) roulant de la grue.

12. Système suivant l'une des revendications 1 ou 11,
dans lequel la masselotte ( 15 ) pouvant être couplée mécaniquement à la charpente ( 21 ) de la grue est montée sur le moteur ( 14 ) linéaire.

13. Système suivant l'une des revendications 1 ou 12,
dans lequel le moteur ( 14 ) linéaire est monté sur une poutre de pont de la grue.

14. Système suivant l'une des revendications 1 ou 13,
dans lequel le moteur ( 14 ) linéaire est monté sur une flèche ( 22 ) de la grue.
